# EUROPÄISCHE PATENTSCHRIFT

(11) **EP 1 104 982 B1**
(45) Veröffentlichungstag und Bekanntmachung des Hinweises auf die Patenterteilung: **02.07.2003**
(21) Anmeldenummer: 99950478.0
(22) Anmeldetag: 02.08.1999
(51) Int. Cl.: A01G 9/02

(54) **PFLANZGEFÄSS AUS WIRRFASERVLIES UND VERFAHREN ZU SEINER HERSTELLUNG**
FLOWERPOT MADE OF RANDOM FIBER NON-WOVEN FABRIC AND CORRESPONDING PRODUCTION METHOD
POT A FLEURS CONSTITUE D'UN NON TISSE A FIBRES EMBROUILLEES ET SON PROCEDE DE PRODUCTION

(30) Priorität: 12.08.1998 DE 19836393; 05.02.1999 DE 19904684; 20.07.1999 DE 19933150
(43) Veröffentlichungstag der Anmeldung: 13.06.2001
(73) Patentinhaber: CanaTex GmbH, 07973 Greiz (DE)
(72) Erfinder: WURLITZER, Holger, D-08058 Zwickau (DE); HEROLD, Hans-Jörg, D-08058 Zwickau (DE)
(74) Vertreter: Auerbach, Bettina Patentanwältin
(86) Internationale Anmeldenummer: DE9902355
(87) Internationale Veröffentlichungsnummer: WO00008917

(56) Entgegenhaltungen:
- EP-A- 0 599 798
- AU-B- 583 294
- DE-A- 19 516 572
- DE-B- 2 118 841
- FR-A- 1 452 337
- GB-A- 2 094 602
- US-A- 3 027 684
- US-A- 3 800 469
- PATENT ABSTRACTS OF JAPAN vol. 1996, no. 11, 29. November 1996 (1996-11-29) & JP 08 176999 A (TOOMOKU:KK), 9. Juli 1996 (1996-07-09)

## Beschreibung

Die Erfindung betrifft ein Pflanzgefäß aus Wirrfaservlies, welches aus einem Bodenteil und einer daran angeordneten Gefäßwand besteht, wobei an der Gefäßwand wenigstens drei axial ausgerichtete und am Umfang des Pflanzgefäßes etwa gleich verteilte Einzüge angeordnet sind. Derartige Pflanzgefäße werden bei der Pflanzenzucht, in der Forstwirtschaft und im Gartenbau benötigt wird.

Pflanzgefäße aus Wirrfaservlies haben sich wegen der dadurch erschließbaren Rationalisierungeffekte beim Züchten von Pflanzen und beim Handeln mit derartigen Produkten durchgesetzt. Das durchwurzelungsfähige und verrottbare Material der Pflanzgefäße erspart bisher benötigtes Umtopfen und vermeidet Wurzelballenbeschädigungen.
Beim Herstellen und Handhaben der Pflanzgefäße werden aus Platz- und
Transportgründen die Pflanzgefäße ineinander gesteckt und müssen zum Befüllen vereinzelt werden.
Im Gegensatz zu Pflanzgefäßen aus keramischem oder folienartigem Material wird der Zusammenhalt der ineinander gesteckten Pflanzgefäße nicht überwiegend durch Haftreibungseffekte sondern durch den Formschluß zwischen den außenliegenden Einzelfasern des Wirrfaservlieses bewirkt. Deshalb kommt es im Falle fehlender Profilierung der Gefäßwände zum innigen Zusammenhalt, der nur durch außergewöhnlich hohe Zugkräfte aufgelöst werden kann. Diese Erscheinung wird noch verstärkt, wenn zum Zwecke der Stabilisierung der Gefäßwände radiale oder diagonale Verstärkungsrippen ausgebildet sind.
Zur Überwindung dieses Mangels wurde mit der AU-B- 46983/85 eine technische Lösung bekannt gemacht, die das Anordnen von Einzügen in der Behälterwand vorsieht, so daß es beim Zusammenstapeln nur noch zu einem minimierten Kontakt zwischen den gestapelten Pflanzgefäßen und damit zu einem erleichterten Entstapeln kommt.

Der verbleibende Mangel dieser technishen Lösung besteht insbesondere darin, daß wegen der Identität der Verteilung der Einzüge an den einzelnene Pflanzgefäßen die Prägungen der Einzüge im Stapel den kompletten Flächenkontakt der ineinander gestapelten Pflanzgefäße nicht sicher ausschließen können.

Die Aufgabe der Erfindung besteht deshalb im Schaffen einer technischen Lösung, mit deren Hilfe die Mängel des bekannten Standes der Technik sicher überwunden werden. Dabei geht es darum, das Vereinzeln der ineinander gesteckten Pflanzgefäße aus Wirrfaservlies zu erleichtern und gleichzeitig die Stabilität des Pflanzgefäßes zu erhöhen. Das großflächige Berühren der Oberflächen der ineinanderliegenden Pflanzgefäße soll sicher ausgeschlossen werden.

Die Aufgabe wird erfindungsgemäß durch die Merkmale der Ansprüche 1 und 6 gelöst, wobei die vorteilhaften Ausgestaltungen in den Unteransprüchen dargelegt sind.
Danach wird ein Pflanzgefäß aus Wirrfaservlies so ausgebildet, daß es aus einem Bodenteil und einer daran angeordneten Gefäßwand besteht. An der Gefäßwand sind wenigstens drei axial ausgerichtete und am Umfang des Pflanzgefäßes vorteilhafterweise etwa gleich verteilte für die Teilauflage des Bodenrandes im gestapelten Zustand dienende Einzüge angeordnet.
Die Einzüge sind unter Ausbildung ebenen Flächen überwiegend im unteren Drittel der Gefäßwand des Pflanzgefäßes angeordnet. Die Einzugskanten der Einzüge zwischen den Stützebenen und den Auflageebenen sind als Sehnen im ansonsten kreisförmig ausgebildeten Innenquerschnitt des Pflanzgefäßes angeordnet.
Die Einzüge dienen für die teilweise Auflage des Bodenrandes des Pflanzgefäßes im gestapelten Zustand der Pflanzgefäße. Sie verhindern gleichzeitig das weitere Ineinandergleiten der Pflanzgefäße und den das Entstapeln behindernden flächigen Kontakt zwischen den Innen- und Außenwänden der gestapelten Pflanzgefäße.
Die Stützebenen der Einzüge sind um wenigstens 2 ° stärker gegenüber der Bodenebene geneigt, als die Gefäßwand des Pflanzgefäßes zur Bodenebene. Dies bewirkt, daß die in Sehnenform ausgebildeten Stützkanten der Einzüge einen Kreis mit einem Durchmesser einschließen, der geringer ist, als der Durchmesser des vom Bodenrand eingeschlossenen Kreises.
Der Boden des Pflanzgefäßes besitzt in einer weiteren Ausführungsvariante eine umlaufende Aufkantung. Mit dieser Aufkantung wird einerseits die erwünschte Stabilitätserhöhung des Bodenrandes und andererseits die sichere Auflage des Bodens des Pflanzgefäßes auf den Auflagebenen der Einzüge gewährleistet. Die Aufkantung zwischen der Gefäßwand und dem Gefäßboden ist etwa im Winkel von 45° gegenüber der Neigung der Gefäßwand ausgelegt.
Das Ausformen der Einzüge wird dadurch erreicht, daß in der Außenwand des Preßstempels und im Wandbereich der Matrize vorzugsweise wenigstens drei annähernd axial angeordnete Einzüge in Form ebener Stütz- und Auflageflächen, die an einer Einzugskante verbunden sind, ausgebildet werden.
Ebenso wie die übrigen Teile des Pflanzgefaßes erfolgt die Formgebung der eingesetzten Rohmatte aus Wirrfaservlies zwischen den formgebenden Matrizen und Preßstempeln durch entsprechende Materialverdichtungen und/oder durch die stabilisierende Wirkung von aushärtenden Bindemitteln.
Auch die vorgeschlagene Aufkantung des umlaufenden Bodenrandes des Pflanzgefäßes wird durch eine entsprechende Ausbildung von Preßstempel und Matrize erreicht. Der stabilisierende Stützring gewährleistet, daß es trotz der lediglich teilweisen Auflage des Bodens des Pflanzgefäßes auf den Auflageebenen der Einzüge nicht zu einer Deformation des Pflanzgefäßes kommt. Mit der vorgeschlagenen Lösung wird in vorteilhafter Weise das Stapeln von Pflanzgefäßen aus Wirrfaservlies ermöglicht. Wahlweise kann dabei auf eine Variante zurückgegriffen werden, bei der sich der Kontakt zwischen den Pflanzgefäßen auf die Linien der Stützrippen beschränkt.
Alternativ dazu ist es auch möglich, den Kontakt der Pflanzgefäße im gestapelten Zustand auf den Flächenkontakt zwischen dem umlaufenden Stützrand des Pflanzgefäßbodens und den Auflagebenen der Einzüge zu beschränken.
Alternativ dazu wird vorgeschlagen, den im oberen Bereich der Gefäßwand ausgebildeten Gefäßrand als fest verpreßten stabilen Rand auszubilden, welcher einen größeren Durchmesser aufweist als die größte Durchmesserabmessung der Gefäßwand.
Vorzugsweise sollte der Durchmesser des Gefäßrandes wenigstens um das doppelte Maß der Gefäßwanddicke vergrößert ausgebildet werden als der größte Durchmesser der Gefäßwand. Die dadurch gebildete Unterkante des Gefäßrandes dient somit als Stützkante beim Stapeln der Pflanzgefäße, wobei die Unterkante des Gefäßrandes lediglich auf der Oberkante des Gefäßrandes des zuvor gestapelten Pflanzgefäßes aufliegt. Die Kontaktfläche zum nächsten gestapelten Gefäß wird somit auf ein Minimum reduziert. Durch die Ausbildung von Noppen an der Unterkante des Gefäßrandes wird diese Kontaktfläche weiter reduziert. Die Ausbildung des umlaufenden verstärkten Gefäßrandes mit Ausbildung einer Stützkante erfolgt durch die entsprechende Ausbildung des Preßstempels und der Matritze. Durch das Hineinverpressen des Randmaterials des Rohlings in den verstärkt auszubildenden Gefäßrand kann die Formgebung des Pflanzgefäßes in einem Arbeitsgang ohne weitere Beschneidvorgänge erfolgen.
Es ist jedoch auch möglich, durch die entsprechende Anordnung eines Schneidwerkzeugs den umlaufenden Gefäßrand in einem Arbeitsgang mit dem Formgebungsprozeß sauber zu beschneiden, um die gewünschte saubere Kante des oberen Randes zu erhalten.

Das Verfahren zur Herstellung des Pflanzgefäßes sieht vor, Rohmatten aus Wirrfaservlies zwischen formgebenden Matrizen und Preßstempeln zu einem Pflanzgefäß zu formen und gegebenenfalls durch Aushärten des im Wirrfaservlies enthaltenen Bindemittels zu stabilisieren. Dabei werden in der Außenwand des Preßstempels oder im Wandbereich der Matrize wenigstens drei axial angeordnete Einzüge ausgebildet. Beim Preßvorgang wird dabei Material des Wirrfaservlieses in diese Einzüge verdrängt. Man erhält im Ergebnis dessen ein Pflanzgefäß, das entweder an der Innenwand des Pflanzgefäßes wenigstens drei Einzüge mit annähernd ebenen Flächen aufweist. Neben der daraus resultierenden Stabilisierung der Gefäßwand ergibt sich daraus der entscheidende Vorteil, daß sich derart ausgestattete Pflanzgefäße mit vergleichsweise geringem Kraftaufwand voneinander lösen lassen. Das hat offensichtlich zur Ursache, daß nur noch ein geringer Teil der Mantelflächen der Pflanzgefäße miteinander im formschlüssigen Kontakt steht. Dadurch beschränkt sich die zu bewirkende Deformation nur noch auf die Einzelfasern des Wirrfaservlieses, die an den Kontaktlinien zwischen dem Boden und den Einzügen der benachbarten Pflanzgefäßes im verzahnten Kontakt stehen.

Die geschaffene technische Lösung erfüllt damit die Anforderungen an eine kostengünstige und technisch wirksame Methode zur Überwindung eines Nachteils, der mit dem Anwenden des ansich vorteilhaften Einsatzes von Wirrfaservliesen im Pflanzgefäßbau verbunden ist.

Die Erfindung soll nachstehend mit Ausführungsbeispielen näher erläutert werden.

In der beigefügten Zeichnung zeigen
- Fig. 1: den schematischen Längsschnitt durch ein Pflanzgefäß mit drei axial angeordneten Einzügen,
- Fig. 2: die schematische Draufsicht auf ein Pflanzgefäß mit drei am Umfang der Gefäßwand gleichverteilten Einzügen,
- Fig. 3: den schematischen Längsschnitt durch ein Pflanzgefäß mit halbkugelförmiger Gefäßwand und stabil ausgebildetem Gefäßrand mit Stützkante,
- Fig. 4: den schematischen Längsschnitt durch ein Pflanzgefäß mit kegelstumpfförmiger Gefäßwand und stabil ausgebildetem Gefäßrand mit Stützkante.

### Ausführungsbeispiele

### Ausführungsbeispiel 1:

Ein Pflanzgefäß besteht aus einem geformten Wirrfaservlies aus Kokosfasern. Gemäß der Fig. 1 und 2 und besitzt neben einem Boden eine daran angeformte kegelstumpfförmig nach oben erweiterte Gefäßwand.

Durch die entsprechende Form des Preßstempels sind an der Innenwand des Pflanzgefäßes etwa um 120° versetzt angeordnete Einzüge 6 ausgebildet.
Diese Einzüge 6 bestehen jeweils aus Stützebenen 8 und Auflageebenen 9, die an jeweils einer Einzugskante 10 miteinander verbunden sind. Die Einzugskanten bilden im sonst kreisförmigen Querschnitt des Pflanzgefäßes 1 Sehnen, die einen Kreis mit einem kleineren Durchmesser einschließen als der Durchmesser des kreisförmigen Bodenrandes 7.
Der Bodenrand 7 des Bodens 11 des Pflanzgefäßes 1 ist zudem mit einer stabilisierenden Aufkantung 12 ausgestattet.
Während die kegelstumpfförmige Gefäßwand 2 gegenüber der Ebene des Bodens 11 des Pflanzgefäßes1 mit einer Neigung von 83 ° ausgebildet ist, weis die Neigung der Stützebenen 8 gegenüber der Ebene des Bodens 11 des Pflanzgefäßes 1 im Ausführungsbeispiel eine Neigung von 85,7 ° auf. Die Aufkantung 12 des Bodenrandes 7 wurde mit einem Winkel von 45 ° vorgenommen.
Beim Zusammenstapeln dieser Pflanzgefäße 1 kommt es nun nur noch zum Kontakt zwischen den drei Auflageebenen 9 des einen Pflanzgefäßes 1 und dem verstärkten Bodenrand 7 des nächsten Pflangefäßes 1.
Beim Entstapeln müssen nunmehr lediglich die Verzahnungen zwischen den Einzelfasern im Bereich der Kontaktflächen zwischen dem Bodenrand 7 und den Auflageebenen 9 überwunden werden, wozu nur noch ein vergleichsweiser geringer Kraftaufwand benötigt wird.

### Ausführungsbeispiel 2:

Ein Pflanzgefäß besteht aus einem geformten Wirrfaservlies aus Kokosfasern. Gemäß der Fig. 3 und 4 und besitzt neben einem Boden 11 eine daran angeformte Gefäßwand 2 mit einem stabilen Gefäßrand 13.
Durch die entsprechende Form des Preßstempels und der Matrize ist die Gefäßwand 2 wie in Fig. 5 halbkugelförmig oder wie in Fig. 6 kegelstupfförmig ausgebildet, um die Kontaktflächen an den Gefäßwänden 2 auszuschließen.
Dazu ist in beiden Fällen ist im oberen Bereich der Gefäßwand 2 ein fest verpreßter stabiler Gefäßrand 13 angeordnet, dessen Außendurchmesser ein gegenüber dem größten Durchmessermaß der Gefäßwand 2 wenigstens um das doppelte Maß der Gefäßwanddicke größeres Maß aufweist. Dadurch wird eine Unterkante des Gefäßrandes gebildet, die als Stützring 14 beim Stapeln der Pflanzgefäße 1 dient. Die Kontaktflächen beim Stapeln beschränken sich auf den oberen Rand und den Stützring 14 der Gefäßränder 13 der beim Stapeln übereinander angeordneten Pflanzgefäße 1. Durch die Ausbildung von wenigstens drei Noppen 15 am Stützring 14 kann der flächenmäßige Kontakt auf punktförmige Kontakte minimiert werden.
Der Gefäßrand 2 sollte dabei stabil ausgebildet sein, was durch eine beim Formgebungsprozeß der Pflanzgefäße gleichzeitig erfolgende Preßformung erreicht wird. Durch die der gewünschten Endform des Randes entsprechend ausgebildete Matrize und des Preßstempels wird der Randbereich des Rohlings in die geünschte Form verpreßt und ein stabiler umlaufender materialverstärkter Gefäßrand gebildet ohne auf zusätzliche Schneidwerkzeuge zurückgreifen zu müssen erfolgt so eine saubere Formgebung des Gefäßrandes.
Bei Anwendung einfacherer Formgebungswerkzeuge kann der Rand durch die Anordnung von zusätzlichen Schneidwerkzeugen während des Formgebungsprozesses sauber beschnitten werden.
Wichtig ist das Erreichen einer sauberen oberen Randfläche, um das Verzahnen von Einzelfasern beim Stapeln so gering wie möglich zu halten.
Beim Zusammenstapeln dieser Pflanzgefäße kommt es nun nur noch zum Kontakt zwischen der Fläche des oberen Randes des einen Pflanzgefäßes mit der Fläche des Stützrings 14 des anderen Pflanzgefäßes oder bei der Ausbildung von Noppen 15 am Stützring 14 zu annähern punktfömigen Auflagen des oberen Randes des einen Pflanzgefäßes auf den Noppen 15 des Stützrings 14 des anderen Pflanzgefäßes.

### Bezugszeichenliste

- 1: Pflanzgefäß
- 2: Gefäßwand
- 3: Rippe
- 4: Innenwand
- 5: Außenwand
- 6: Einzüge
- 7: Bodenrand
- 8: Stützebene
- 9: Auflageebene
- 10: Einzugskante
- 11: Boden
- 12: Aufkantung
- 13: Gefäßrand
- 14: Stützkante unterhalb des Gefäßrandes

## Patentansprüche

1. Pflanzgefäß aus Wirrfaservlies, bestehend aus einem Bodenteil und einer daran angeordneten Gefäßwand, wobei an der Gefäßwand (2) wenigstens drei axial ausgerichtete und am Umfang des Pflanzgefäßes (1) etwa gleich verteilte für die Teilauflage des Bodenrandes (7) im gestapelten Zustand dienenden Einzüge (6) angeordnet sind, **dadurch gekennzeichnet, daß** die Einzüge (6) unter Ausbildung von annähernd ebenen Flächen überwiegend im unteren Drittel der Gefäßwand (2) des Pflanzgefäßes (1) angeordnet sind und die Einzugskanten (10) der Einzüge (6) zwischen den Stützebenen (8) und den Auflageebenen (9) als Sehnen im ansonsten kreisförmigen Innenquerschnitt des Pflanzgefäßes (1) angeordnet sind.

2. Pflanzgefäß nach dem Anspruch 1, **dadurch gekennzeichnet, daß** die Stützebene (8) der Einzüge (6) um wenigstens 2° stärker gegenüber der Bodenebene geneigt ist als die Gefäßwand (2) des Pflanzgefäßes (1) zur Bodenebene.

3. Pflanzgefäß nach einem der Ansprüche 1 und 2, **dadurch gekennzeichnet, daß** der Boden (11) des Pflanzgefäßes (1) zusätzlich eine umlaufende Aufkantung (12) besitzt.

4. Pflanzgefäß nach dem Anspruch 3, **dadurch gekennzeichnet, daß** die Aufkantung (12) zwischen der Gefäßwand (2) und dem Gefäßboden (11) etwa im Winkel von 45 ° zur Neigung der Gefäßwand ausgebildet ist.

5. Pflanzgefäß aus Wirrfaservlies nach einem der Ansprüche 1 bis 4, **dadurch gekennzeichnet, daß** der im oberen Bereich der Gefäßwand (2) ausgebildete Gefäßrand (13) des Pflanzgefäßes (1) als fest verpreßter stabiler Rand ausgebildet ist und einen um wenigstens das doppelte Maß der Gefäßwanddicke vergrößerten Durchmesser aufweist als die größte Durchmesserabmessung der Gefäßwand (2), wobei die dadurch gebildete Unterkante des Gefäßrandes (13) als Stützkante (14) ausgebildet ist und an der Stützkante (14) wenigsten drei am Umfang der Stützkante etwa gleich verteilte Noppen (15) angeordnet sind.

6. Verfahren zur Herstellung des Pflanzgefäßes nach dem Anspruch 1, wobei eine Rohmatte aus Wirrfaservlies zwischen formgebenden Matrizen und Preßstempeln zu einem Pflanzgefäß geformt und gegebenenfalls durch Aushärten des im Wirrfaservlies enthaltene Bindemittels stabilisiert wird, **dadurch gekennzeichnet, daß** in der Außenwand des Preßstempels und im Wandbereich der Matrize wenigstens drei annähernd axial angeordnete Einzüge in Form ebener Stütz- und Auflageflächen, die an einer Einzugskante verbunden sind, ausgebildet werden.

7. Verfahren zur Herstellung des Pflanzgefäßes nach dem Anspruch 6, **dadurch gekennzeichnet, daß** durch entsprechende Ausbildung des Preßstempels und der Matrize am umlaufenden Rand des Bodens des Pflanzgefäßes einen umlaufenden verstärkten Stützring bildende Aufkantung ausgebildet wird.

8. Verfahren zur Herstellung des Pflanzgefäßes nach einem der Ansprüche 6 und 7, **dadurch gekennzeichnet, daß** durch entsprechende Ausbildung des Preßstempels und der Matrize am umlaufenden oberen Rand des Pflanzgefäßes ein der gewünschten Endform entsprechender umlaufender verstärkter Gefäßrand (13) mit einer Stützkante (14) ausgebildet wird.

9. Verfahren zur Herstellung des Pflanzgefäßes nach einem der Ansprüche 6 bis 8, **dadurch gekennzeichnet, daß** durch entsprechende Anordnung eines Schneidwerkzeugs während des Formgebungsprozeßes der umlaufende Gefäßrand sauber beschnitten wird.

## Claims

1. Plant container of random-fibre nonwoven, consisting of a base part and a container wall arranged thereon, at least three axially oriented indentations (6) distributed approximately uniformly on the circumference of the plant container (1) and serving for the partial seating of the base rim (7) in the stacked state being arranged on the container wall (2), **characterized in that** the indentations (6), with the formation of approximately planar surfaces, are arranged mainly in the lower third of the container wall (2) of the plant container (1), and the indentation edges (10) of the indentations (6) between the supporting planes (8) and the seating planes (9) are arranged as chords in the otherwise circular internal cross section of the plant container (1).

2. Plant container according to Claim 1, **characterized in that** the supporting plane (8) of the indentations (6) is inclined relative to the base plane by at least 2° more than the container wall (2) of the plant container (1) relative to the base plane.

3. Plant container according to either of Claims 1 and 2, **characterized in that** the base (11) of the plant container (1) additionally has an encircling raised edging (12).

4. Plant container according to Claim 3, **characterized in that** the raised edging (12) between the container wall (2) and the container base (11) is formed approximately at an angle of 45° to the inclination of the container wall.

5. Plant container of random-fibre nonwoven according to one of Claims 1 to 4, **characterized in that** that container rim (13) of the plant container (1) which is formed in the top region of the container wall (2) is designed as a firmly pressed robust rim and has a diameter which is greater than the largest diameter of the container wall (2) by at least twice the size of the container wall thickness, the bottom edge, formed as a result, of the container rim (13) being designed as a supporting edge (14), and at least three studs (15) being arranged on the supporting edge (14), these studs (15) being distributed approximately uniformly on the circumference of the supporting edge.

6. Method of producing the plant container according to Claim 1, in which a raw mat of random-fibre nonwoven is formed between shaping dies and pressure rams to produce a plant container and if need be is stabilized by curing of the binding agent contained in the random-fibre nonwoven, **characterized in that** at least three approximately axially arranged indentations in the form of planar supporting and seating surfaces which are connected at an indentation edge are formed in the outer wall of the pressure ram and in the wall region of the die.

7. Method of producing the plant container according to Claim 6, **characterized in that**, by appropriate design of the pressure ram and the die, a raised edging forming an encircling reinforced supporting ring is formed on the encircling rim of the base of the plant container.

8. Method of producing the plant container according to either of Claims 6 and 7, **characterized in that**, by appropriate design of the pressure ram and the die, an encircling reinforced container rim (13) corresponding to the desired final shape and having a supporting edge (14) is formed on the encircling upper rim of the plant container.

9. Method of producing the plant container according to one of Claims 6 to 8, **characterized in that**, by appropriate arrangement of a cutting tool, the encircling container rim is neatly trimmed during the shaping process.

## Revendications

1. Pot à plantes constitué d'un non-tissé à fibres embrouillées, se composant d'une partie de fond et d'une paroi de pot disposée sur celle-ci, dans lequel au moins trois inserts (6) orientés axialement et répartis approximativement uniformément sur la périphérie du pot à plantes (1), servant au support partiel du bord du fond (7) dans l'état empilé, sont disposés contre la paroi du pot (2), **caractérisé en ce que** les inserts (6) sont disposés en formant des faces approximativement planes essentiellement dans le tiers inférieur de la paroi du pot (2) du pot à plantes (1) et les arêtes (10) des inserts (6) sont disposées entre les plans de support (8) et les plans d'appui (9) sous forme de cordes dans une section transversale interne par rapport circulaire du pot à plantes (1).

2. Pot à plantes selon la revendication 1, **caractérisé en ce que** le plan de support (8) des inserts (6) est plus fortement incliné d'au moins 2° par rapport au plan du fond que la paroi du pot (2) du pot à plante (1) par rapport au plan du fond.

3. Pot à plantes selon l'une quelconque des revendications 1 et 2, **caractérisé en ce que** le fond (11) du pot à plantes (1) possède en outre un rebord rehaussé périphérique (12).

4. Pot à plantes selon la revendication 3, **caractérisé en ce que** le rebord rehaussé (12) est réalisé entre la paroi du pot (2) et le fond du pot (11) approximativement à un angle de 45° par rapport à l'inclinaison de la paroi du pot.

5. Pot à plantes constitué d'un non-tissé à fibres embrouillées selon l'une quelconque des revendications 1 à 4, **caractérisé en ce que** le bord du pot (13) du pot à plantes (1), réalisé dans la partie supérieure de la paroi du pot (2), est réalisé sous la forme d'un bord stable solidement comprimé et présente un diamètre agrandi d'au moins le double de l'épaisseur de la paroi du pot en tant que dimension de diamètre maximale de la paroi du pot (2), l'arête inférieure du bord du pot (13) ainsi formée étant réalisée en tant qu'arête de support (14) et au moins trois protubérances (15) réparties approximativement uniformément sur la périphérie de l'arête de support étant disposées sur l'arête de support (14).

6. Procédé de fabrication du pot à plantes selon la revendication 1, dans lequel un mat brut constitué d'un non-tissé à fibres embrouillées est mis en forme entre des matrices de formage et des estampes de compression pour donner un pot à plantes et est stabilisé éventuellement par durcissage du liant contenu dans le non-tissé à fibres embrouillées, **caractérisé en ce que** dans la paroi extérieure de l'estampe de compression et dans la région de paroi de la matrice sont réalisés au moins trois inserts disposés approximativement axialement en forme de faces de support et d'appui planes, qui sont connectées par une arête d'insert.

7. Procédé de fabrication du pot à plantes selon la revendication 6, **caractérisé en ce qu'**en réalisant de manière correspondante l'estampe de compression et la matrice on réalise sur le bord périphérique du fond du pot à plantes un rebord rehaussé formant un anneau de support renforcé périphérique.

8. Procédé de fabrication du pot à plantes selon l'une quelconque des revendications 6 et 7, **caractérisé en ce que** par une réalisation correspondante de l'estampe de compression et de la matrice, on réalise, sur le bord supérieur périphérique du pot à plantes, un bord de pot (13) renforcé périphérique correspondant à la forme finale souhaitée, avec une arête de support (14).

9. Procédé de fabrication du pot à plantes selon l'une quelconque des revendications 6 à 8, **caractérisé en ce que** par un agencement correspondant d'un outil de coupe, le bord du pot périphérique est coupé proprement pendant l'opération de mise en forme.
